# EUROPÄISCHE PATENTSCHRIFT

(11) **EP 2 033 613 B1**
(45) Veröffentlichungstag und Bekanntmachung des Hinweises auf die Patenterteilung: **07.10.2015**
(21) Anmeldenummer: 08013134.5
(22) Anmeldetag: 22.07.2008
(51) Int. Cl.: A61H 19/00

(54) **Massagegerät**
Massage device
Appareil de massage

(30) Priorität: 06.09.2007 DE 202007012531 U
(43) Veröffentlichungstag der Anmeldung: 11.03.2009
(73) Patentinhaber: Knyrim, Jörg, 76133 Karlsruhe (DE)
(72) Erfinder: Knyrim, Jörg, 76133 Karlsruhe (DE)
(74) Vertreter: Graf Glück Kritzenberger

(56) Entgegenhaltungen:
- DE-A1-102004 033 932
- NL-A- 7 105 209
- US-A1- 2006 047 181

## Beschreibung

Die Erfindung bezieht sich auf ein Massagegerät gemäß dem Oberbegriff des Patentanspruches 1.

Derartige, in Körperhöhlen, z.B. Vagina einführbare Massagegeräte sind grundsätzlich bekannt (z.B. aus der EP 0 472 965 A1).

Insbesondere ist aus der DE 102004033932 A1 ein Massagegerät in Stabform bekannt, welches ein im Wesentlichen zylindrisches Kopfstück und eine die Außenfläche des Kopfstückes bildende Wandung oder Hülle aus einem gummielastischen Material aufweist. In einer ersten Ausführungsform umfasst das Massagegerät eine Antriebseinrichtung bestehend aus einer Vielzahl von backenartigen Abstützelementen mit Anlage- und Abstützflächen, gegen die die Hülle anliegt. Zur Erzeugung einer radialen Hubbewegung der backenartigen Abstützelemente ist eine, mehrere Exzenterabschnitte aufweisende und mit den Abstützelementen zusammenwirkende und durch einen Antrieb antreibbare Welle vorgesehen. Über die radiale Hubbewegung der jeweils.drei in einer Ebene angeordneten backenartigen Abstützelemente wird ein oszillierendes Verformen der Hülle bezogen auf eine Längsachse des Kopfes radial nach Außen und nach Innen am Kopfstück erzeugt, und zwar derart, dass dieses Verformen entlang der Längsachse des Kopfstücks und/oder in Umfangsrichtung des Kopfstückes vorzugsweise phasenverschoben erfolgt. In einer zweiten Ausführungsform werden die Anlage- und Abstützflächen für die Hülle von Exzenterabschnitten von mehreren Wellen gebildet, die mit ihrer Längserstreckung in Richtung der Längsachse des Kopfstückes orientiert und ebenfalls durch einen Antrieb antreibbar sind.

Aus der NL 7105209 A ist ferner eine mechanische Prothese bekannt, welche einem männlichen Glied nachgebildet ist. Die Prothese weist eine Antriebseinheit auf, über welche eine mehrere Exzenterabschnitte aufweisende Welle antreibbar ist. Beabstandet zueinander sind entlang der Längsachse der Welle mehrere scheibenartige Backenelemente angeordnet, die mit Ihrer Außenseite an einer beweglichen Hülle anliegen. Aufgrund der Exzenterabschnitte der Welle und der daran mit dieser verbundenen scheibenartigen Backenelementen entsteht ein oszillierendes Verformen der Hülle bezogen auf eine Längsachse der Welle radial nach Außen und nach Innen in Umfangsrichtung.

Ferner ist aus der US 2006/0047181 A1 ein rotierender Massagestab bekannt, der mehrere in einer Ebene angeordnete Gruppen von Kugelelementen aufweist, die mit jeweils unterschiedlicher Drehrichtung um die Längs- und zugleich Antriebsachse des Massagestabes rotieren.

Aufgabe der Erfindung ist es, ein Massagegerät mit einer neuartigen Antriebseinrichtung zur Erzeugung einer oszillierenden Verformung der elastischen Hülle des Massagegerätes aufzuzeigen, welches mehrere unterschiedliche Massagebewegungen bereitstellt. Zur Lösung dieser Aufgabe ist ein Massagegerät entsprechend dem Patentanspruch 1 ausgebildet.

Der wesentliche Aspekt des neuerungsgemäßen Massagegerätes ist darin zu sehen, dass die Abstützelemente durch mehrere entlang der Längsachse unmittelbar aneinander anschließende, scheibenförmige Backenelemente oder mehrere entlang der Längsachse angeordnete Kugelelemente gebildet sind, welche mit wenigstens einem Exzenterabschnitt der wenigstens einen Welle zur Erzeugung einer entlang der Längsachse des Kopfstücks fortschreitenden Hubbewegung der Abstützelemente zusammenwirken, wobei ein kreisscheibenförmiges Backenelement zumindest ein langlochförmiges Antriebsloch und die Kugelelemente zumindest eine Führungsbohrung jeweils zur Aufnahme der Welle aufweisen und die kreisscheibenförmigen Backenelemente jeweils mehrere konzentrisch zu Ihrem Mittelpunkt angeordnete Führungslöcher zur Aufnahme von parallel zur Längsachse angeordneten Führungs- und Tragelementen aufweisen, wobei die Backenelemente über die Innenflächen Führungslöcher geführt werden.

Weiterhin vorteilhaft weisen die kreisscheibenförmigen Backenelemente bzw. die Kugelelemente jeweils denselben Durchmesser.

Gemäß einer weiteren vorteilhaften Weiterbildung der Erfindung verläuft der wenigstens eine Exzenterabschnitt zumindest über eine Teillänge der wenigstens einen Welle parallel oder annähernd parallel zur Längsachse des Massagerätes und/oder zumindest über eine Teillänge der wenigstens einen Welle schräg zur Längsachse des Massagerätes.

Auch kann der wenigstens eine Exzenterabschnitt entlang der Längsachse des Massagerätes zumindest über eine Teillänge derart verdreht sein, dass er auf einer Schraubenlinie um Längsachse verläuft und/oder der wenigstens eine Exzenterabschnitt von einer Kante der wenigstens einen Welle gebildet sein.

Vorteilhafte Weiterbildungen der Erfindung sind Gegenstand der abhängigen Ansprüche.

Die Erfindung wird im Folgenden anhand der Figuren an Ausführungsbeispielen näher erläutert. Es zeigen:
- Fig. 1: beispielhaft eine Seitenansicht, teilweise im Längsschnitt eines erfindungsgemäßen Massagegerät,
- Fig. 2 und 3: beispielhaft Schnitte entsprechend der Linie A-A der Figur 1,
- Fig. 4: beispielhaft eine weitere mögliche Ausführungsform der Erfindungin einer Darstellung ähnlich Figur 1;
- Fig. 5 und 6: Schnitte entsprechend den Linien A-A und B-B der Figur 4,
- Fig. 7: beispielhaft eine Seitenansicht einer weiteren Ausführungsvariante des neuerungsgemäßen Massagegerätes,
- Fig. 8 und 9: beispielhaft Schnitte entsprechend der Linien A-A und B-B der Figur 7,
- Fig. 10 a, b: beispielhaft zwei Seitenansichten einer ersten Ausführungsform einer Welle und
- Fig. 11 a, b: beispielhaft zwei Seitenansichten einer zweiten Ausführungsform einer Welle.

Das in den Figuren 1, 4 und 7 allgemein mit 1 bezeichnete stabförmige Massagegerät besteht u.a. aus einem Trägerelement 1.1, beispielsweise einem plattenförmigen Basiselement und einem sich daran anschließenden im Wesentlichen zylindrischen Kopfstück 1.2. Die Außenfläche des Kopfstückes 1.2 ist hierbei von einer Wandung oder Hülle 1.3 aus einem gummielastischen Material gebildet. Ferner ist eine sich entlang der Längsachse GL des stabförmigen Massagegerätes 1 erstreckende Antriebseinrichtung 2 zur Erzeugung einer oszillierenden Bewegung am Kopfstück 1.2 vorgesehen.

Die Antriebseinrichtung 2 umfasst in dem in Figur 1 dargestellten Ausführungsbeispiel mehrere über eine Seite des Trägerelementes 1.1 in Richtung der Längsachse GL weg stehende Führungs- und Tragelemente 3, 3', 3", 3"', die vorzugsweise fest mit dem Trägerelement 1.1 verbunden sind. Die Führungs- und Tragelemente 3, 3', 3", 3''' sind beispielsweise stab- bzw. stangenförmig ausgebildet und entlang der Längsachse GL des Massagegerätes 1 orientiert.

Die Figuren 2 und 3 zeigen beispielsweise einen Schnitt entlang der Linie A-A durch das Kopfstück 1.2 des Massagegerätes 1. In den dargestellten Ausführungsformen sind vorzugsweise ein erstes bis viertes Führungs- und Tragelement 3, 3', 3", 3''' vorgesehen, die jeweils um 90° gegeneinander versetzt konzentrisch um die Längsachse GL des Massagegerätes 1 angeordnet sind, und zwar derart, dass die jeweilige Achse des ersten bis vierten Führungs- und Tragelementes 3, 3', 3", 3"' jeweils denselben Abstand zur Längsachse GL aufweist.

Neben den Führungs- und Tragelementen 3, 3', 3", 3''' weist die Antriebseinrichtung 2 eine Vielzahl von entlang der Längsachse GL des Massagegerätes 1 aufeinander folgend angeordnete, scheibenförmige Backenelemente 4 auf, die an den ersten bis vierten Führungs- und Tragelementen 3, 3', 3", 3''' aufgefädelt sind. Die Backenelemente 4 sind vorzugsweise kreisscheibenförmig und flach ausgebildet und weisen jeweils denselben Durchmesser D auf. Die Außen- bzw. Randflächen der Backenelemente 4 bilden hierbei Abstützflächen aus, welche gegen die Wandung bzw. elastische Hülle 1.3 anliegen.

Zur Erzeugung der oszillierenden Bewegung am Kopfstück 1.2 umfasst die Antriebseinrichtung 2 ferner zumindest eine Welle 5, die sich vorzugsweise entlang der Längsachse GL des Massagerätes 1 erstreckt, wobei dessen vom Kopfstück 1.2 abgewandtes freies Ende durch eine Öffnung des Trägerelementes 1.1 geführt ist und somit von der dem Kopfstück 1.2 gegenüberliegenden Oberfläche des Trägerelementes 1.1 wegsteht. Die Welle 5 ist im Trägerelement 1.1 drehbar gelagert und der vom Trägerelement 1.1 in Richtung der Kopfstückes 1.2 wegstehende Wellenabschnitt weist zumindest einen Exzenterabschnitt 5' zum Antrieb der kreisscheibenförmigen Backenelemente 4 auf, wobei hierzu über eine in den Figuren nicht dargestellte Antriebseinheit eine Drehbewegung um die Längsachse GL bzw. eine parallel zur Längsachse GL verlaufende Achse erzeugt wird.

Die kreisscheibenförmigen Backenelemente 4 weisen jeweils mehrere konzentrisch zu Ihrem Mittelpunkt angeordnete Führungslöcher 6, 6', 6", 6''' zur Aufnahme der Führungs- und Tragelemente 3, 3', 3", 3''' auf, d.h. die bezüglich der Längsachse GL ortsfest fixierten Führungs- und Tragelemente 3, 3', 3", 3''' verlaufen durch die Führungslöcher 6, 6', 6", 6''' der Backenelemente 4 und werden durch deren Innenflächen geführt. Zusätzlich ist jeweils ein den Mittelpunkt der kreisscheibenförmigen Backenelementes 4 einschließendes Antriebsloch 7 zur Aufnahme der Welle 5 vorgesehen. Jedes Backenelement 4 ist somit nahezu unabhängig von den benachbarten Backenelementen 4', 4" radial um die Längsachse GL beweglich ausgebildet, und zwar in einer senkrecht zur Längsachse GL des Massagegerätes 1 verlaufenden Ebene. Die Führungslöcher 6, 6', 6", 6''' und das Antriebsloch 7 können hierbei abhängig von der zu erzeugenden Massagebewegung unterschiedliche Querschnittsformen aufweisen. So können diese beispielsweise langlochförmig, oval oder rund ausgebildet sein.

In Figur 2 ist eine Ausführungsform mit einem ersten bis vierten langlochförmigen Führungsloch 6, 6', 6", 6''' und einem länglichen ovalen Antriebsloch 7 und in Figur 3 mit einem ersten bis vierten runden Führungsloch 6, 6', 6", 6''' und einem runden Antriebsloch 7 beispielhaft dargestellt. Durch die Innenfläche der Führungslöcher 6, 6', 6", 6''' bzw. des Antriebsloches 7 einerseits und den Durchmesser und/oder die äußere Form der Führungs- und Tragelemente 3, 3', 3", 3''' bzw. der Welle 5 anderseits ist eine Steuerkurve vorgegeben, die die Bewegungsrichtung bzw. den Bewegungsradius des jeweiligen Backenelementes 4 in der senkrecht zur Längsachse GL des Massagegerätes 1 verlaufenden Ebene abhängig vom Drehwinkel der Welle 5 vorgibt.

Die Welle 5 kann hierbei unterschiedliche Exzenterabschnitte 5' aufweisen, welche beispielsweise in den Figuren 10 (a), (b) oder 11 (a), (b) dargestellt sind. In der Ausführungsform gemäß der Figur 10 (a), (b) weist die Welle 5 einen spiralförmigen Verlauf um die jeweilige Wellenlängsachse WL auf. Die in Figur 11 (a), (b) dargestellte Welle 5 weist zumindest eine oder mehrere in einer Ebene E liegende Exzenterabschnitte 5' in Form von Schwingungen um die Wellenlängsachse WL auf. Über die Anzahl der über die Gesamtlänge der Antriebseinrichtung 2 verteilten Schwingungen der Welle 5 bzw. die Steigung der Spirale ist die Frequenz der oszillierenden Bewegung des Kopfstückes 1.2 zumindest teilweise einstellbar.

Abhängig von der Ausbildung der Welle 5 in Zusammenwirken mit den Innenflächen der Führungslöcher 6, 6', 6", 6''' bzw. des Antriebsloches 7 ergibt sich eine Verschiebung des jeweiligen Backenelementes 4 in der zur Längsachse GL des Massagegerätes 1 senkrecht verlaufenden Ebene und somit bei Gesamtbetrachtung des Kopfstückes 1.2 des Massagegerätes 1 eine entlang der Längsachse GL fortschreitende Hubbewegung der Backenelemente 4, d. h. die Backenelemente 4 folgen dem jeweiligen Verlauf der Welle 5. Aufgrund der Hubbewegung der Backenelemente 4 entsteht ein oszillierendes Verformen der Hülle 6 nach Außen und nach Innen bezogen auf die Längsachse GL des Kopfstücks 1.2.

In einer alternativen Ausführungsform gemäß der Figuren 4 bis 6 sind anstelle der Führungs- und Tragelemente 3, 3', 3", 3''' mehrere Wellen 5.1 - 5.6 vorgesehen, deren Wellen längsachsen WL jeweils parallel zur Längsachse GL des Massagegerätes 1 mit jeweils demselben Abstand angeordnet sind. Die Wellen 5.1 - 5.6 sind im Trägerelement 1.1 drehbar gelagert und über einen in den Figuren 4 bis 6 nicht dargestellten Antrieb vorzugsweise synchron zueinander antreibbar. Die in den Figuren 4 bis 6 vorgesehenen Wellen 5.1 - 5.6 weisen jeweils einen spiralförmigen Exzenterabschnitt 5' auf, welcher sich vom Trägerelement 1.1 entlang des Kopfstückes 1.2 erstreckt. Ein derartiger "spiralförmiger" Wellentyp ist beispielhaft in Figur 10 dargestellt, und zwar in einer ersten Seitenansicht (a) und nach einer Drehung um 90° in einer zweiten Seitenansicht (b).

Beispielsweise ist in Figur 4, 5 und 6 eine erste bis sechste, jeweils einen spiralförmigen Verlauf aufweisende Welle 5.1 - 5.6 dargestellt, die zur Aufnahme einer Vielzahl von Kugelelementen 8 vorgesehen sind. Die Kugelelemente 8 verfügen hierzu jeweils über eine Führungsbohrung 9, durch welche die jeweilige Welle 5.1 - 5.6 verläuft, d.h. die Kugelelemente 8 sind einander folgend auf dem durch eine Spirale gebildeten Exzenterabschnitt 5' der ersten bis sechsten Welle 5.1 - 5.6 aufgereiht und bilden somit eine Vielzahl von die Spiralenform der Welle 5.1 - 5.6 nachbildende Abstützflächen aus, gegen die die elastische Hülle 1.3 anliegt.

Die mit der Außenfläche der Kugelelemente 8 zusammenwirkende elastische Hülle 1.3 bildet somit beispielsweise ein im Querschnitt sechseckiges Polygon (Figur 5 und 6) aus, dessen Umfang abhängig vom Abstand des jeweiligen Kugelelementes 8 zur Längsachse L des Massagegerätes 1 ist. Abhängig vom Drehwinkel der ersten bis sechsten Welle 5.1 - 5.6 ergibt sich somit eine Ausweitung oder ein Zusammenziehen der elastischen Hülle 1.3 mittels der an dieser anliegenden Kugelelemente 8, wodurch der Durchmesser des in Stabform ausgebildeten Massagegerätes 1 sich periodisch ausweitet bzw. zusammenzieht und somit eine entlang der Längsachse GL fortschreitende oszillierende Hubbewegung ergibt.

In den Figuren 5 und 6 ist beispielhaft ein Schnitt durch das in Figur 4 dargestellte Kopfstück 1.2 des Massagegerätes 1 entlang der Linie A-A bzw. B-B dargestellt, wobei Figur 5 die maximal erreichbare Ausweitung der elastischen Hülle 1.3 mittels der ersten bis sechsten Welle 5.1 - 5.6 bzw. der Kugelelemente 8 und Figur 6 die vollständig zusammengezogene elastische Hülle 1.3 zeigt. Durch ein vorzugsweise synchrones Drehen der Wellen 5.1 - 5.6 bewegen sich somit die auf den Wellen 5.1 - 5.6 befindlichen Kugelelemente 8 in einer senkrecht zur Längsachse GL verlaufenden Ebene, und zwar abwechselnd von außen nach innen und vice versa.

Die Exzenterabschnitte 5' der Wellen 5.1 - 5.6 sind in einer bevorzugten Ausführungsform derart zueinander angeordnet, dass im Betrieb des Massagegerätes 1 nahezu zeitgleich an unterschiedlichen Stellen des Kopfstückes 1.2 sowohl eine maximale als auch minimale Ausweitung der elastischen Hülle 1.3 vorliegt. Alternativ können jedoch auch die Exzenterabschnitte 5' der Wellen 5.1 - 5.6 gleichsinnig orientiert sein, d.h. die spiralförmigen Exzenterabschnitte 5' der Wellen 5.1 - 5.6 verlaufen parallel zueinander. Somit ergibt sich in Gesamtbetrachtung eine spiralförmige Bewegung der elastischen Hülle 1.3 mit einem konstanten Durchmesser D.

In einer weiteren alternativen Ausführungsform des Massagegerätes 1 gemäß Figur 7 besteht die Antriebseinrichtung 2 aus einem sich entlang der Längsachse GL erstreckenden dickwandigen Rohrelement 10, welches vorzugsweise einen runden Querschnitt aufweist. Das stabförmige Rohrelement 10 bildet einen vorzugsweise zylinderförmigen Hohlraum 11 zur Aufnahme einer Welle 5 aus, der über das Trägerelement 1.1 verschlossen wird. Das dem Trägerelement 1.1 gegenüberliegende freie Ende des stabförmigen Rohrelementes 10 kann entweder offen oder ebenfalls verschlossen ausgebildet sein.

Die Welle 5 weist eine bohrerartige Form auf und ist wiederum drehbar im Trägerelement 1.1 gelagert. Hierbei ist deren Exzenterabschnitt 5' von einer eine Schraubenlinie bildenden Kante der Welle 5 gebildet, welches sich um die Längsachse GL des Massagegerätes 1, und zwar innerhalb des zylinderförmigen Hohlraumes 11 erstreckt. Die Welle 5 weist einen von der Kreisform abweichenden, beispielsweise dreieckförmigen Querschnitt auf, der entlang der Wellenachse WL bzw. Längsachse GL des Massagegerätes 1 derart verdreht ist, dass die Extremitäten bzw. Eckpunkte dieses Querschnittes auf einer Schraubenlinie um die Wellenachse WL liegen.

Ferner weist die Außenwand des Rohrelementes 10 mehrere Führungsbohrungen 13 auf, die entlang der Längsachse GL des Massagegerätes 1 verteilt angeordnet sind, wobei beispielsweise jeweils in einer senkrecht zur Längsachse GL verlaufenden Ebene mehrere Führungsbohrungen 13 vorgesehen sind. Die Führungsbohrungen 13 sind zur Aufnahme und Führung von vorzugsweise massiven Kugelelementen 12 vorgesehen, welche gegen wenigstens einen der Exzenterabschnitte 5' anliegen. Die Kugelelemente 12 wirken somit mit der das dickwandige Rohrelement 10 umgebenden elastischen Hülle 1.3 und dem bohrerartigen Wellenabschnitt 5' zusammen. Die Kugelelemente 12 liegen hierbei gegen die Außenfläche des Exzenterabschnittes 5' an und werden durch die elastische Hülle 1.2 durch die jeweilige Führungsbohrungen 13 des Rohrelementes 10 auf die Außenfläche des Exzenterabschnittes 5' gedrückt.

In den Figuren 8 und 9 sind beispielhaft die beiden Wendepunkte der über den Wellenabschnitt 5' erzeugbaren Hubbewegungen der elastischen Hülle 1.3 dargestellt. Im vorliegenden Ausführungsbeispiel sind jeweils drei, um 120° versetzt zueinander angeordnete Kugelelemente 12 jeweils in einer senkrecht zur Längsachse GL des Massagegerätes 1 verlaufenden Ebene angeordnet. Entlang der Längsachse GL schließen sich mehrere derartigern Kugelanordnungen an.

In Figur 8 ist haben die Kugelelemente 12 den größten Abstand von der Längsachse GL erreicht, in dem diese über die Außenfläche des Rohrelementes 10 hinwegstehen und hierbei von der elastischen Hülle 1.3 noch teilweise in die Führungsbohrungen 13 gedrückt werden. Figur 9 zeigt den Zustand, indem die Kugelelemente 12 vollständig im Rohrelement 10 bzw. dessen Hohlraum 11 aufgenommen sind, so dass die elastischen Hülle 1.3 unmittelbar an der Außenfläche des Rohrelementes 10 anliegt.

Durch einen Wechsel von der in Figur 8 dargestellten außen liegenden Position in die in Figur 9 dargestellten innen liegende Position und vice versa ergibt sich somit eine oszillierende Hubbewegung der elastische Hülle 1.3 am Kopfstück 1.2, die aufgrund der bohrerartigen Form der Welle 5 entlang der Längsachse GL des Massagerätes 1 fortschreitet. Die Phase der Hubbewegung der Kugelelemente 12 ändert sich somit in Längsrichtung GL abhängig von der aktuellen Drehposition der Welle 5, und zwar von der innen liegenden Position in die außen liegende Position und dazwischen liegende Positionen.

Der Durchmesser der Führungsbohrungen 13 ist hierbei an den Durchmesser der Kugelelemente 12 angepasst. In einer bevorzugten Ausführungsform laufen die Führungsbohrungen 13 vom Hohlraum 10 nach außen leicht konisch zu, so dass der äußere Radius der Führungsbohrungen 13 kleiner als der innere Radius der jeweiligen Führungsbohrung 13 ausgebildet ist. Hierdurch wird ein Austreten der Kugelelemente 12 aus den Führungsbohrungen 13 vermieden.

Anstelle einer Welle 5 mit bohrerartiger Form können in einem Massagegerät 1 gemäß der Figuren 7, 8 und 9 ebenfalls mehrere konzentrisch zur Längsachse Gl des Massagegerätes 1 angeordnete spiralförmige Wellen 5.1 - 5.3 vorgesehen sein, wie beispielsweise in der Figur 10 (a) und (b) dargestellt. Beispielsweise können drei derartige spiralförmige Wellen 5.1 - 5.3 derart angeordnet und synchron zueinander angetrieben werden, dass eine zur Verwendung der bohrartigen Welle 5 vergleichbare Hubbewegung entsteht.

Die Erfindung wurde voranstehend an einem Ausführungsbeispiel beschrieben. Es versteht sich, dass zahlreiche Änderungen sowie Abwandlungen möglich sind, ohne dass dadurch der der Erfindung zugrunde liegende Erfindungsgedanke verlassen wird.

### Bezugszeichenliste

- 1: Massagegerät
- 1.1: Trägerelement
- 1.2: Kopfstück
- 1.3: Hülle bzw. Wandung
- 2: Antriebseinrichtung
- 3, 3', 3", 3''': Führungs- und Tragelement
- 4: scheibenförmige Backenelemente
- 5: Welle
- 5': Exzenterabschnitt
- 5.1 - 5.6: erste bis sechste Welle
- 6, 6', 6", 6''': Führungsloch
- 7: Antriebsloch
- 8: Kugelelement
- 9: Führungsbohrung
- 10: Rohrelement
- 11: zylindrischer Hohlraum
- 12: Kugelelemente
- 13: Führungsbohrungen
- WL: Wellenachse
- D: Durchmesser
- GL: Längsachse

## Patentansprüche

1. Massagegerät in Stabform mit einem im Wesentlichen zylindrischen Kopfstück (1.2), mit einer die Außenfläche des Kopfstückes bildenden Hülle (1.3) aus einem gummielastischen Material sowie mit einer Antriebseinrichtung (2) zur Erzeugung einer Bewegung am Kopfstück (1.2) für ein oszillierendes Verformen der Hülle (1.3) bezogen auf eine Längsachse (GL) des Kopfstücks (1.2) radial nach Außen und nach Innen, und zwar derart, dass dieses Verformen entlang der Längsachse (GL) des Kopfstücks (1.2) und/oder in Umfangsrichtung des Kopfstückes (1.2) erfolgt, wobei die Antriebseinrichtung (2) eine Vielzahl von gegen die Hülle (1.3) anliegende Anlage- und Abstützflächen aufweist, die von einer Vielzahl von Abstützelementen (4, 8, 12) gebildet sind und die durch wenigstens eine Welle (5, 5.1 - 5.6) antreibbar sind, **dadurch gekennzeichnet, dass** die Abstützelemente durch mehrere entlang der Längsachse (GL) unmittelbar aneinander anschließende, kreisscheibenförmige Backenelemente (4) oder mehrere entlang der Längsachse (GL) angeordnete Kugelelemente (8, 12) gebildet sind, welche mit wenigstens einem Exzenterabschnitt (5') der wenigstens einen Welle (5, 5.1 - 5.6) zur Erzeugung einer entlang der Längsachse (GL) des Kopfstücks (1.2) fortschreitenden Hubbewegung der Abstützelemente (4, 8, 12) zusammenwirken, dass ein kreisscheibenförmiges Backenelement (4) zumindest ein langlochförmiges Antriebsloch (7) und die Kugelelemente (8, 12) zumindest eine Führungsbohrung (9) jeweils zur Aufnahme der Welle (5) aufweisen und dass die kreisscheibenförmigen Backenelemente (4) jeweils mehrere konzentrisch zu ihrem Mittelpunkt angeordnete Führungslöcher (6, 6', 6", 6"') zur Aufnahme von parallel zur Längsachse (GL) angeordneten Führungs- und Tragelementen (3, 3', 3", 3"') aufweisen, wobei die kreisscheibenförmigen Backenelemente (4) über die Innenflächen Führungslöcher (6, 6', 6", 6"') geführt werden.

2. Massagegerät nach Anspruch 1, **dadurch gekennzeichnet, dass** die kreisscheibenförmigen Backenelemente (4) bzw. die Kugelelemente (8, 12) jeweils denselben Durchmesser (D) aufweisen.

3. Massagegerät nach Anspruch 1 oder 2, **dadurch gekennzeichnet, dass** jeweils mehrere Kugelelemente (8, 12) in einer gemeinsamen Ebene senkrecht zur Längserstreckung (GL) des Kopfstückes (1.2) angeordnet sind und eine Gruppe von Kugelelementen (8, 12) bilden, die mit dem wenigstens einem Exzenterabschnitt (5') zur Erzeugung einer entlang der Längsachse (GL) des Kopfstücks (1.2) fortschreitenden radialen Hubbewegung der Gruppe von Kugelelementen (8, 12) zusammenwirken.

4. Massagegerät nach Anspruch 3, **dadurch gekennzeichnet, dass** entlang der Längsachse (GL) des Kopfstückes (1.2) eine Vielzahl von derartigen Gruppen aufeinander folgend vorgesehen sind.

5. Massagegerät nach einem der Ansprüche 1 bis 4, **dadurch gekennzeichnet, dass** der wenigstens eine Exzenterabschnitt (5') zumindest über eine Teillänge der wenigstens einen Welle (5, 5.1 - 5.6) parallel oder annähernd parallel zur Längsachse (GL) des Massagerätes (1) verläuft und/oder dass der wenigstens eine Exzenterabschnitt (5') zumindest über eine Teillänge der wenigstens einen Welle (5, 5.1 - 5.6) schräg zur Längsachse (GL) des Massagerätes (1) verläuft.

6. Massagegerät nach einem der Ansprüche 1 bis 5, **dadurch gekennzeichnet, dass** der wenigstens eine Exzenterabschnitt (5') entlang der Längsachse (GL) des Massagerätes (1) zumindest über eine Teillänge derart verdreht ist, dass er auf einer Schraubenlinie um Längsachse (GL) verläuft und/oder dass der wenigstens eine Exzenterabschnitt (5') von einer Kante der wenigstens einen Welle (5) gebildet ist.

7. Massagegerät nach Anspruch 6, **dadurch gekennzeichnet, dass** der Exzenterabschnitt dadurch gebildet ist, dass die wenigstens eine Welle (5) zumindest an ihrem mit den Kugelelementen (12) zusammenwirkenden Wellenabschnitt einen von der Kreisform abweichenden Querschnitt, beispielsweise einen polygonalen oder im Wesentlichen polygonalen Querschnitt, z.B. eine dreieckförmigen oder rechteckförmigen Querschnitt aufweist.

8. Massagegerät nach einem der vorhergehenden Ansprüche, **gekennzeichnet durch** eine einzige mit den kreisscheibenförmige Backenelementen (4) oder den Kugelelementen (12) zusammenwirkende Welle (5).

9. Massagegerät nach einem der vorhergehenden Ansprüche, **gekennzeichnet durch** mehrere mit den Kugelelementen (8) zusammenwirkenden Wellen (5.1 - 5.6).

10. Massagegerät nach Anspruch 1, **dadurch gekennzeichnet, dass** durch Drehen der Welle (5) in Zusammenwirken mit den Innenflächen der Führungslöcher (6, 6', 6", 6"') sich eine Verschiebung des jeweiligen Backenelementes (4) in einer zur Längsachse (GL) des Massagegerätes (1) senkrecht verlaufenden Ebene ergibt.

11. Massagegerät nach einem der vorhergehenden Ansprüche, **dadurch gekennzeichnet, dass** mehrere Wellen (5.1 - 5.6) zur Aufnahme der Kugelelemente (8, 12) vorgesehen sind, deren Wellenlängsachsen (WL) jeweils parallel zur Längsachse (GL) des Massagegerätes (1) angeordnet sind und die vorzugsweise synchron zueinander antreibbar sind.

## Claims

1. A rod-shaped massage device with a substantially cylindrical head piece (1.2), with a sheath (1.3) forming the outer surface of the head piece and consisting of a rubber-elastic material, as well as drive means (2) for generating a movement at the head piece (1.2) for an oscillating deformation of the sheath (1.3) relative to a longitudinal axis (GL) of the head piece (1.2) radially outwardly and inwardly, in such a way that this deformation is effected along the longitudinal axis (GL) of the head piece (1.2) and/or in circumferential direction of the head piece (1.2), wherein the drive means (2) comprises a plurality of contact and support surfaces in contact with the sheath (1.3), which are formed from a plurality of supporting elements (4, 8, 12) and which can be driven by at least one shaft (5, 5.1 - 5.6), **characterised in that** the supporting elements are formed by several circular-disc-shaped jaw elements (4) directly adjoining along the longitudinal axis (GL) or by several ball elements (8, 12) arranged along the longitudinal axis (GL), which cooperate with at least one eccentric section (5') of the at least one shaft (5, 5.1 - 5.6) for generating a stroke movement of the supporting elements (4, 8, 12), which progresses along the longitudinal axis (GL) of the head piece (1.2), **in that** a circular-disc-shaped jaw element (4) comprises at least one slot-shaped drive hole (7) and the ball elements (8, 12) comprise at least one guide bore (9) for receiving the shaft (5), respectively, and **in that** each of the circular-disc-shaped jaw elements (4) comprises several, relative to their centre concentrically arranged guide holes (6, 6', 6", 6"') for receiving guiding and bearing elements (3, 3', 3", 3"') arranged parallel to the longitudinal axis (GL), wherein the circular-disc-shaped jaw elements (4) are guided over the inner surfaces of the guide holes (6, 6', 6", 6"').

2. The massage device according to claim 1, **characterised in that** the circular-disc-shaped jaw elements (4) or the ball elements (8, 12) respectively, comprise the same diameter (D).

3. The massage device according to claim 1 or 2, **characterised in that** several ball elements (8, 12) each are arranged in a plane perpendicularly to the longitudinal extension (GL) of the head piece (1.2) and form a group of ball elements (8, 12), which cooperate with the at least one eccentric section (5') for generating a radial stroke movement of the group of ball elements (8, 12), which progresses along the longitudinal axis (GL) of the head piece (1.2).

4. The massage device according to claim 3, **characterised in that** a plurality of such groups is consecutively arranged along the longitudinal axis (GL) of the head piece (1.2).

5. The massage device according to one of claims 1 to 4, **characterised in that** the at least one eccentric section (5') extends parallel or approximately parallel to the longitudinal axis (GL) of the massage device (1) over at least a partial length of the at least one shaft (5, 5.1 - 5.6) and/or **in that** the at least one eccentric section (5') extends obliquely to the longitudinal axis (GL) of the massage device (1) over at least a partial length of the at least one shaft (5, 5.1 - 5.6).

6. The massage device according to one of claims 1 to 5, **characterised in that** the at least one eccentric section (5') is twisted along the longitudinal axis (GL) of the massage device (1) at least over a partial length such that it extends along a helical line about the longitudinal axis (GL) and/or **in that** the at least one eccentric section (5') is formed by an edge of the at least one shaft (5).

7. The massage device according to claim 6, **characterised in that** the eccentric section (5') is formed **in that** the at least one shaft (5), at least on its shaft section cooperating with the ball elements (12), comprises a cross-sectional shape different from the circular shape, for example **in that** it comprises a polygonal or substantially polygonal cross section, e.g. a triangular-shaped or rectangular-shaped cross-section.

8. The massage device according to one of the preceding claims, **characterised by** a single shaft (5) cooperating with the circular-disc-shaped jaw elements (4) or the ball elements (12).

9. The massage device according to one of the preceding claims, **characterised by** several shafts (5.1 - 5.6) cooperating with the ball elements (8).

10. The massage device according to claim 1, **characterised in that** turning the shaft (5), by interacting with the inner surfaces of the guide holes (6, 6', 6", 6"'), results in a shift of the respective jaw element (4) in a plane perpendicular to a longitudinal axis (GL) of the massage device (1).

11. The massage device according to one of the preceding claims, **characterised in that** several shafts (5.1 - 5.6) are provided for receiving the ball elements (8, 12), the shaft longitudinal axes (WL) of which are arranged, respectively, parallel to the longitudinal axis (GL) of the massage device (1) and which can preferably be driven in a synchronised manner in relation to each other.

## Revendications

1. Dispositif de massage en forme de tige, avec une pièce de tête (1.2) essentiellement cylindrique, avec une enveloppe (1.3) formant la surface extérieure de la pièce de tête en une matière caoutchouteuse élastique, ainsi qu'avec un dispositif d'entraînement (2) pour créer un mouvement sur la pièce de tête (1.2), pour une déformation oscillante de l'enveloppe (1.3) en rapport à un axe longitudinal (GL) de la pièce de tête (1.2) en direction radiale vers l'extérieur et vers l'intérieur, à savoir de telle sorte que ladite déformation s'effectue le long de l'axe longitudinal (GL) de la pièce de tête (1.2) et/ou en direction périphérique de la pièce de tête (1.2), le dispositif d'entraînement (2) comportant une pluralité de surfaces d'appui et de soutien adjacentes à l'enveloppe (1.3), qui sont formées par une pluralité d'éléments de soutien (4, 8, 12) et qui peuvent être entraînés par au moins un arbre (5, 5.1 à 5.6), **caractérisé en ce que** les éléments de soutien sont formés par plusieurs éléments de mâchoire (4) de forme discoïdale, se raccordant directement les uns aux autres le long de l'axe longitudinal (GL) ou par plusieurs éléments sphériques (8, 12) placés le long de l'axe longitudinal (GL), lesquels interagissent avec au moins un tronçon d'excentrique (5') de l'au moins un arbre (5, 5.1 à 5.6), pour créer un mouvement de levée des éléments de soutien (4, 8, 12), progressif le long de l'axe longitudinal (GL) de la pièce de tête (1.2), **en ce qu'**un élément de mâchoire (4) de forme discoïdale comporte au moins un trou d'entraînement (7) en forme de trou oblong et les éléments sphériques (8, 12) comportent au moins un perçage de guidage (9), destiné à recevoir chacun l'arbre (5) et **en ce que** les éléments de mâchoire (4) de forme discoïdale comportent chacun plusieurs trous de guidage (6, 6', 6", 6"') placés de manière concentrique par rapport à leur point central, destinés à recevoir des éléments de guidage et éléments porteurs (3, 3', 3", 3"') placés à la parallèle de l'axe longitudinal (GL), les éléments de mâchoire (4) de forme discoïdale étant guidés via les surfaces internes des trous de guidage (6, 6', 6", 6"').

2. Dispositif de massage selon la revendication 1, **caractérisé en ce que** les éléments de mâchoire (4) de forme discoïdale ou les éléments sphériques (8, 12) présentent chaque fois le même diamètre (D).

3. Dispositif de massage selon la revendication 1 ou 2, **caractérisé en ce que** chaque fois plusieurs éléments sphériques (8, 12) sont placés dans un plan commun, à la perpendiculaire de l'extension longitudinale (GL) de la pièce de tête (1.2) et forment un groupe d'éléments sphériques (8, 12) qui interagissent avec au moins un tronçon d'excentrique (5') pour créer un mouvement de levée radiale progressif du groupe d'éléments sphériques (8, 12) le long de l'axe longitudinal (GL) de la pièce de tête (1.2).

4. Dispositif de massage selon la revendication 3, **caractérisé en ce que** le long de l'axe longitudinal (GL) de la pièce de tête (1.2), il est prévu successivement une pluralité de groupes de ce type.

5. Dispositif de massage selon l'une quelconque des revendications 1 à 4, **caractérisé en ce qu'**au moins sur une longueur partielle de l'au moins un arbre (5, 5.1 à 5.6), l'au moins un tronçon d'excentrique (5') s'étend à la parallèle ou approximativement à la parallèle de l'axe longitudinal (GL) du dispositif de massage (1) et/ou **en ce qu'**au moins sur une longueur partielle de l'au moins un arbre (5, 5.1 à 5.6), l'au moins un tronçon d'excentrique (5') s'étend en inclinaison par rapport à l'axe longitudinal (GL) du dispositif de massage (1).

6. Dispositif de massage selon l'une quelconque des revendications 1 à 5, **caractérisé en ce que** le long de l'axe longitudinal (GL) du dispositif de massage (1), sur au moins une longueur partielle, l'au moins un tronçon d'excentrique (5') est tordu de telle sorte qu'il s'étende sur une ligne hélicoïdale autour de l'axe longitudinal (GL) et/ou **en ce que** l'au moins un tronçon d'excentrique (5') est formé par une arête de l'au moins un arbre (5).

7. Dispositif de massage selon la revendication 6, **caractérisé en ce que** le tronçon d'excentrique est formé **en ce que** sur son tronçon d'arbre qui interagit avec les éléments sphériques (12), l'au moins un arbre (5) présente une section transversale différente de la forme circulaire, par exemple une section transversale polygonale ou essentiellement polygonale, par ex. une section transversale de forme triangulaire ou de forme rectangulaire.

8. Dispositif de massage selon l'une quelconque des revendications précédentes, **caractérisé par** un arbre (5) unique qui interagit avec les éléments de mâchoire (4) de forme discoïdale ou les éléments sphériques (12).

9. Dispositif de massage selon l'une quelconque des revendications précédentes, **caractérisé par** plusieurs arbres (5.1 à 5.6) qui interagissent avec les éléments sphériques (8).

10. Dispositif de massage selon la revendication 1, **caractérisé en ce que** par rotation de l'arbre (5), en interaction avec les surfaces intérieures des trous de guidage (6, 6', 6", 6"'), on obtient un déplacement de l'élément de mâchoire (4) concerné dans un plan s'étendant à la perpendiculaire de l'axe longitudinal (GL) du dispositif de massage (1).

11. Dispositif de massage selon l'une quelconque des revendications précédentes, **caractérisé en ce qu'**il est prévu plusieurs arbres (5.1 à 5.6), destinés à recevoir les éléments sphériques (8, 12), dont les axes longitudinaux d'arbre (WL) sont placés chaque fois à la parallèle de l'axe longitudinal (GL) du dispositif de massage (1) et qui peuvent être entraînés de préférence de manière synchrone les uns par rapport aux autres.
